# EUROPÄISCHE PATENTANMELDUNG

(11) **EP 1 002 487 A2**
(43) Veröffentlichungstag der Anmeldung: **24.05.2000**
(21) Anmeldenummer: 99123411.3
(22) Anmeldetag: 22.11.1999
(51) Int. Cl.: A47H 23/02, A47H 13/00

(54) **Vorhang**

(30) Priorität: 21.11.1998 DE 29820857 U; 03.05.1999 DE 19920105; 08.05.1999 DE 19921468
(71) Anmelder: Hauer, Doris, 71576 Burgstetten (DE)
(72) Erfinder: Hauer, Doris, 71576 Burgstetten (DE)
(74) Vertreter: Winter, Martina Dr.

(57) **Zusammenfassung**

Die vorliegende Erfindung betrifft einen Vorhang (1) bestehend aus zwei oder mehr Einzelteilen (10, 20, 30, 40, 110, 120, 130, 140). Erfindungsgemäß ist vorgesehen, daß jedes Einzelteil (10, 20, 30, 40, 110, 120, 130, 140) entlang mindestens einer Kante (11, 21, 31, 41, 111, 112, 113, 114) ein oder mehrere Aufhängvorrichtungen aufweist, wobei die Einzelteile (10, 20, 30, 40, 110, 120, 130, 140) mittels der Aufhängvorrichtungen nebeneinander, übereinander, aneinander oder ineinander aufgehängt sind.

## Beschreibung

Die vorliegende Erfindung betrifft einen Vorhang bestehend aus zwei oder mehr Einzelteilen.

Derartige Vorhänge, die aus mehreren Einzelteilen bestehen, sind an sich bekannt. Im allgemeinen werden an einer oberhalb des Fensters befestigten Gardinenstange oder Vorhangschiene sog. Stores, meist weiße oder helle unifarbene Tüllgardinen, mit bunten Übergardinen kombiniert, die mit der Farbe der Stores kontrastieren. Es können auch mehrteilige Gardinen an direkt an den Fensterrahmen befestigten Gardinenstangen miteinander kombiniert werden. All diesen bekannten Vorhängen ist gemeinsam, daß sie umständlich zu befestigen sind, in ihrer Größe und Gestaltung von der Größe des Fensters abhängig sind und keine Kombinationsmöglichkeiten erlauben.

Die Aufgabe der vorliegenden Erfindung besteht somit darin, einen Vorhang der o. g. Art bereitzustellen, der einfach zu befestigen ist und zahlreiche Kombinationsmöglichkeiten erlaubt.

Die Lösung besteht in einem Vorhang mit den Merkmalen des Anspruchs 1.

Der erfindungsgemäße Vorhang kann somit aus zwei oder mehreren Einzelteilen so zusammengesetzt werden, daß seine Gestaltung von der Größe, insbesondere der Breite des jeweiligen Fensters unabhängig ist. Der erfindungsgemäße Vorhang ist einfach und unkompliziert an einer Stange o. dgl., bspw. an einer Vorhangstange zu befestigen. Mit den Einzelteilen des erfindungsgemäßen Vorhangs können zahlreiche gestalterische Varianten realisiert werden. Die Einzelteile können jederzeit gegeneinander ausgetauscht oder in ihrer Position verändert werden bzw. miteinander überlappen, so daß der erfindungsgemäße Vorhang nach Belieben neu gestaltet werden kann. Die Einzelteile können insbesondere einzeln oder übereinander an der Stange befestigt sein. Auf diese Weise sind die übereinander liegenden Einzelteile besser miteinander verbunden und können nicht gegeneinander verschoben werden.

Vorteilhafte Weiterbildungen ergeben sich aus den Unteransprüchen. Eine bevorzugte Ausführungsform besteht darin, daß jedes Einzeiteil entlang mindestens einer Kante ein oder mehrere Kordelschlaufen und/oder ein oder mehrere Schlaufen mit mindestens einem Knopfloch sowie auf seiner Vorderseite und seiner Rückseite ein oder mehrere Knöpfe aufweist, wobei zur Befestigung eines Einzelteils an einer Stange die Kordelschlaufen und/oder Schlaufen dieses Einzelteils um die Stange geschlungen und an mindestens einen Knopf geknöpft sind, wobei vorzugsweise die vorderen Knöpfe und die hinteren Knöpfe einander gegenüberliegend angeordnet sind und/oder vorzugsweise jede Kordelschlaufe und/oder Schlaufe genau über einem vorderen und/oder einem hinteren Knopf angeordnet ist. Hierbei können die Einzelteile Schlaufen mit je zwei oder mehr übereinander angeordneten Knopflöchern aufweisen. Somit sind die Einzelteile auch in der Höhe verstellbar, je nachdem, ob die Schlaufe an einem weiter oben oder weiter unten liegenden Knopfloch geknöpft ist.

Die Schlaufen bzw. Kordelschlaufen können durch verschiedene Knöpftechniken geknöpft werden. Bspw. können die Kordelschlaufen und/oder Schlaufen des oder der an der Stange befestigten Einzelteile von hinten um die Stange geschlungen und an einem vorderen Knopf des Einzelteils geknöpft sein. Die Kordelschlaufen und/oder Schlaufen können aber auch von vorn um die Stange geschlungen und an einem hinteren Knopf des Einzelteils geknöpft sein. Die über die Stange geschlungenen Schlaufen können auch mit zwei oder mehr Knopflöchern an einen Knopf des jeweiligen Einzelteiles geknöpft sein, wobei sie ein- oder mehrmals umgelegt werden.

Die Einzelteile können insbesondere einzeln, ineinander oder übereinander an der Stange befestigt sein. Die Anordnung der Kordelschlaufen und/oder Schlaufen und der vorderseitigen bzw. rückseitigen Knöpfe erlaubt hierbei zahlreiche Gestaltungsmöglichkeiten. Zwei Einzelteile können bspw. dadurch übereinander befestigt sein, daß jede Schlaufe des vorderen Einzelteils von vorn um die Stange geschlungen und mit mindestens einem Knopfloch an einen vorderen Knopf des hinteren Einzelteils geknöpft ist, während jede Schlaufe des hinteren Einzelteils von hinten um die Stange geschlungen ist und mit mindestens einem Knopfloch an einen vorderen Knopf des vorderen Einzelteils geknöpft ist. Dabei kann jede Schlaufe des vorderen Einzelteils mit genau einem Knopfloch an einen vorderen Knopf des hinteren Einzelteils geknöpft und mit dem verbleibenden Knopfloch an einen hinteren Knopf des vorderen Einzelteils geknöpft ist Auf diese Weise sind die übereinander liegenden Einzelteile besser miteinander verbunden und können nicht gegeneinander verschoben werden.

Zwei oder mehr Einzelteile können auch aneinander befestigt sein, wobei die Schlaufen des unteren Einzelteils an den Knöpfen des oberen Einzelteils geknöpft sind. Dadurch kann der erfindungsgemäße Vorhang auch nochmals in der Höhe verlängert werden.

Die vorderen und hinteren Knöpfe sind vorzugsweise einander gegenüberliegend angeordnet und/oder jede Kordelschlaufe und/oder Schlaufe ist vorzugsweise genau über einem vorderen und/oder einem hinteren Knopf angeordnet Damit verlaufen die Schlaufen genau senkrecht über die Stange, was ebenfalls optisch ansprechender ist.

Eine besonders bevorzugte Ausführungsform besteht darin, daß jedes Einzelteil entlang mindestens einer Kante ein oder mehrere Öffnungen aufweist, wobei zur Befestigung eines Einzelteils an einer Stange in alle oder einen Teil der Öffnungen Haken eingehängt sind, wobei die Haken eine flache Seite und eine gewölbte Seite aufweisen.

Eine weitere bevorzugte Weiterbildung sieht vor, daß die Haken einen ersten gekrümmten Bereich und einen zweiten gekrümmten Bereich aufweisen, wobei im ersten gekrümmten Bereich die flache Seite nach innen und im zweiten gekrümmten Bereich nach außen gerichtet ist. Besonders vorteilhaft ist es dabei, wenn die Haken mit ihrem ersten gekrümmten Bereich an der Stange und mit ihrem zweiten gekrümmten Bereich in die Öffnungen der Einzelteile eingehängt sind. Auf diese Weise fügen sich mehrerer in denselben Haken eingehängte Öffnungen besser aneinander und die Haken passen an verschiedene Stangen mit unterschiedlichem Durchmesser. Der erste gekrümmte Bereich kann hierbei einen größeren Innendurchmesser aufweisen als der zweite gekrümmte Bereich.

Eine weitere bevorzugte Ausführungsform besteht darin, daß die Schlaufen und Knöpfe und/oder die Öffnungen einen konstanten Abstand zueinander, vorzugsweise einen konstanten Abstand von 10 cm aufweisen. Dann sind bei jedem möglichen Grad der Überlappung der Einzelteile alle Aufhängvorrichtungen bzw. alle Öffnungen oder Schlaufen stets zur Deckung gebracht Die Einzelteile können also in beliebig vielen Varianten übereinander verschoben werden, so daß sich Vorhänge mit verschiedener Breite ergeben, je nachdem, bis zu welchem Grad die Einzelteile miteinander überlappen. Wenn der Abstand der Öffnungen zueinander 10 cm beträgt, paßt der Vorhang in jeder durch die Variation der Überlappung der Einzelteile möglichen Breite an mindestens eine Standard-Vorhangstange, da übliche, käuflich erwerbliche Vorhangstangen eine Breite aufweisen, die ein Vielfaches von 10 cm beträgt.

Eine weitere bevorzugte Weiterbildung sieht vor, daß die Einzelteile beidseitig verwendbar, bspw. auf der Vorder- und der Rückseite aus zwei Stoffbahnen mit verschiedenen Dessins und/oder in verschiedenen Farben gestaltet sind. Dadurch wird die Zahl der Kombinationsmöglichkeiten nochmals beträchtlich erhöht

Die Einzelteile können aus einem oder mehreren beliebigen flächigen natürlichen und künstlichen Materialien wie Batist, Voiles, vliesen Organza, Ausbrennern, Seide, Tüll, Samt, Kunststoffbahnen, Kunstfasergeweben, Papier, Bast etc. bestehen. Besonders pflegeleicht ist Baumwollstoff. Bei dünnen, leichten Stoffen kann es u.U. von Vorteil sein, die Einzelteile mit einer versteifenden Einlage zu fixieren. Wenn man keine Einlage verwendet, sondern lediglich auf der Vorder- und Rückseite zwei transparente oder halbtransparente Stoffe mit verschiedenen Designs verwendet (bspw. 1 unifarbener Stoff und ein gemusterter Stoff in demselben farblichen Grundton), ergeben sich interessante optische Effekte. Gleiches gilt für die Verwendung von Stoffen mit dreidimensionaler Struktur wie Crinkle-Stoffen. Die Schnittkanten der Einzelteile können mit einem Band, vorzugsweise mit Baumwollstoff-Schrägband eingefaßt sein.

Eine weitere Ausführungsform der vorliegenden Erfindung sieht vor, daß die Einzelteile gleich breit sind. Dies sieht optisch vorteilhafter aus.

Im folgenden wird die vorliegende Erfindung anhand von Ausführungsbeispielen unter Bezugnahme auf die Figuren näher erläutert. Es zeigen:

Im folgenden wird die vorliegende Erfindung anhand eines Ausführungsbeispiels unter Bezugnahme auf die Figuren näher erläutert. Es zeigen:
- Figuren 1 a bis 4b: vier Ausführungsbeispiele eines Einzelteils für einen erfindungsgemäßen Vorhang mit Schlaufen jeweils in Vorder- und Rückansicht;
- Figuren 5a, 5b: ein Ausführungsbeispiel eines aus den in den Figuren 1a bis 4b gezeigten Einzelteilen zusammengesetzten erfindungsgemäßen Vorhangs in Vorder- und Rückansicht;
- Figur 6: ein Ausführungsbeispiel zweier ineinander befestigter Einzelteile mit Schlaufen;
- Figur 7: eine schematische Darstellung einer Knöpftechnik für zwei ineinander befestigte Einzelteile mit Schlaufen;
- Figur 8: ein Ausführungsbeispiel zweier übereinander befestigter Einzelteile mit Schlaufen;
- Figur 9: eine schematische Darstellung einer Knöpftechnik für zwei ineinander befestigte Einzelteile mit Schlaufen;
- Figur 10: ein erstes Ausführungsbeispiel zweier aneinander befestigter Einzelteile mit Schlaufen;
- Figuren 11a, 11b: ein zweites Ausführungsbeispiel zweier aneinander befestigter Einzelteile mit Schlaufen in Vorder- und Rückansicht;
- Figuren 12 und 13: ein Ausführungsbeispiel eines aus Einzelteilen zusammengesetzten erfindungsgemäßen Vorhangs mit Haken in Vorder- und Rückansicht;
- Figuren 14a bis 17b: die vier Einzelteile des Vorhangs aus den Figuren 1 und 2 mit Öffnungen jeweils in Vorder- und Rückansicht;
- Figur 18: der Vorhang aus Figur 13 in einer perspektivischen vergrößertenDarstellung;
- Figur 19: eine schematische Darstellung eines Hakens für einen erfindungsgemäßen Vorhang;
- Figur 20: einen Schnitt entlang der Linie IX-IX in Figur 8..

In den Figuren 1a bis 4b sind vier Ausführungsbeispieie von Einzelteilen für einen erfindungsgemäßen Vorhang mit Schlaufen schematisch und nicht maßstabsgerecht dargestellt. Die Figuren 1a, 2a, 3a, 4a zeigen jeweils die Vorderansicht und die Figuren 1b, 2b, 3b und 4b jeweils die Rückansicht der Einzelteile. Das Einzelteil 10 ist quadratisch, das Einzelteil 20 hat die Form eines Halbovals, das Einzelteil 30 hat in etwa die Form eines Dreiecks mit gewellter Hypotenuse und das Einzelteil 40 ist rechteckig. Alle Einzelteile 10, 20, 30, 40 bestehen im Ausführungsbeispiel aus mit einer Einlage versteiftem Baumwollstoff, und ihre Schnittkanten 10', 20' 30' und 40' sind mit Baumwollstoff-Schrägband eingefaßt Es sind aber alle bekannten Stoffe und Materialien, bspw. auch Kunststoffolie u. dgl. zur Herstellung derartiger Einzelteile und zur Einfassung der Schnittkanten geeignet.

Alle Einzelteile 10, 20, 30, 40 weisen an ihrer Oberkante 11, 21, 31, 41 drei daran befestigte, bspw. angenähte Schlaufen 16, 26, 36, 46 auf, die senkrecht zu den Oberkanten 11, 21, 31, 41 verlaufen. Jede Schlaufe 16, 26, 36, 46 weist wiederum zwei übereinander liegende Knopflöcher 17, 18; 27, 28; 37, 38; 47, 48 auf. Die Zahl der Schlaufen pro Einzelteil und die Zahl der Knopflöcher pro Schlaufe ist natürlich in das Belieben des Anwenders gestellt und hängt in erster Linie vom Verwendungszweck und von der Größe der Einzelteile ab.

An der Vorderseite 12, 22, 32, 42 und der Rückseite 13, 23, 33, 43 jedes Einzelteils 10, 20, 30, 40 sind entlang der Oberkante 11, 21, 31, 41 je drei Knöpfe 14, 15; 24, 25; 34, 35; 44, 45 auf dem Baumwollstoff-Schrägband befestigt. Jedes Knopfpaar 14,15 bzw. 24, 25 bzw. 34, 35 bzw. 44, 45 ist genau auf der Verlängerung der Mittelachse einer Schlaufe 16, 26, 36, 46 positioniert. Die Knöpfe und die Knopflöcher in den Schlaufen sind so dimensioniert, daß die Schlaufen in die Knöpfe eingeknöpft werden können. Selbstverständlich kann man statt der Schlaufen auch andere Elemente vorsehen, die in Knöpfe eingeknöpft werden können, bspw. Kordelschlaufen.

Die Einzelteile 10, 20, 30, 40 sind vorzugsweise auf ihrer Vorderseite und ihrer Rückseite bedruckt bzw. farbig gestaltet, so daß sie beidseitig verwendbar sind. Die Gestaltung der Vorder- und der Rückseite jedes Einzelteils kann identisch oder verschieden sein. Die Farbgebung von Vorder- und Rückseite eines Einzelteils und der Einzelteile untereinander kann Ton in Ton oder kontrastierend gestaltet sein.

Die Figuren 5a und 5b zeigen beispielhaft, wie die Einzelteile 10, 20, 30, 40 zu einem erfindungsgemäßen Vorhang 1 an einem Fenster 60 zusammengesetzt werden können, wobei die Figur 5a die Ansicht von außen, also von der Straße aus und die Figur 5b die Ansicht von innen, d.h. vom Zimmer aus zeigt. Man sieht daß die Schlaufen 16, 26, 36, 46 um eine Vorhangstange 50 geschlungen und mit ihren Knopflöchern in die Knöpfe entlang der Oberkanten 11, 21, 31, 41 der Einzelteile 10, 20, 30, 40 eingeknöpft sind.

In den Figuren 6 bis 11b sind verschiedene Knöpftechniken dargestellt, mit denen die Einzelteile 10, 20, 30, 40 in beliebiger Zusammensetzung zu einem erfindungsgemäßen Vorhang 1 zusammengesetzt werden können. Die Einzelteile können selbstverständlich, wie für die Einzelteile 10 und 30 in Figur 5b dargestellt, einfach nebeneinander an der Vorhangstange befestigt werden. Figur 6 zeigt eine Variante, bei der zwei Einzelteile 10, 20 ineinander aufgehängt sind, d.h. auf die ersten zwei Schlaufen von Einzelteil 10 folgt zunächst die erste Schlaufe von Einzelteil 20 und dann die dritte Schlaufe von Einzelteil 10. Die beiden Einzelteile 10, 20 sind somit derart miteinander verknüpft, daß sie nur gemeinsam entlang der Vorhangstange 50 verschoben werden können. Eine mögliche Knöpftechnik ist in Figur 7 schematisch im Querschnitt für das Einzelteil 10 dargestellt. Die Schlaufe 16 wird von hinten um die Vorhangstange 50 geschlungen. Zuerst wird das obere Knopfloch 18 in den vorderen Knopf 14 eingeknöpft, dann das untere Knopfloch 17. Auf diese Weise hängt das Ende der Schlaufe 16 nicht auf unschöne Weise herab. Ganz analog kann man selbstverständlich auch die Schlaufe 16 von vorne um die Vorhangstange 16 schlingen und in derselben Weise in den hinteren Knopf 14 einknöpfen. Wenn die Schlaufe verdeckt ist, wie in Figur 6 die dritte Schlaufe des Einzelteils 10, genügt es auch, nur das untere Knopfloch 17 einzuknöpfen, da das herabhängende Ende der Schlaufe 16 vom Einzelteil 20 verdeckt ist. Wenn man die Einzelteile 10, 20 verlängern möchte, werden nur die oberen Knopflöcher 18 eingeknöpft.

Figur 8 zeigt eine andere Variante, bei der zwei Einzelteile 30, 40 übereinander an der Stange 50 aufgehängt sind. In der Figur 9 ist schematisch im Querschnitt eine dafür geeignete Knöpftechnik abgebildet. Dabei wird zunächst die Schlaufe 36 des vorderen Teils 30 von vorne um die Vorhangstange 50 geschlungen. Das untere Knopfloch 37 wird in den vorderen Knopf 44 des hinteren Einzelteils 40 und das obere Knopfloch 38 in den hinteren Knopf 35 des vorderen Einzelteils 30 eingeknöpft. Auf diese Weise sind die Einzelteile 30, 40 ein erstes Mal fest miteinander verbunden. Dann wird die Schlaufe 46 des hinteren Teils 40 über der Schlaufe 36 des vorderen Teils 30 von hinten um die Vorhangstange geschlungen. Schließlich wird zuerst das obere Knopfloch 48 und dann das untere Knopfloch 47 in den vorderen Knopf 34 des vorderen Einzelteils 30 geknöpft. So werden die Einzelteile 30, 40 ein zweites Mal fest miteinander verbunden. Sie können nicht gegeneinander verrutschen und nur gemeinsam entlang der Vorhangstange 50 verschoben werden, so daß sich ein ästhetisch ansprechendes, in sich stimmiges Gesamtbild ergibt.

Die Figuren 10 bis 11b zeigen beispielhaft, wie die Einzelteile 10, 40 aneinander geknöpft werden können. Dabei wird ein Einzelteil (Einzelteil 40 in Figur 10, Einzelteil 10 in den Figuren 11a, 11b) wie beschrieben an der Vorhangstange 50 befestigt. Dann wird das zweite Einzelteil (Einzelteil 10 in Figur 10, Einzelteil 40 in den Figuren 11a, 11b) mit den oberen (oder unteren) Knopflöchern seiner Schlaufen in die Knöpfe des an der Vorhangstange befestigten Einzelteils eingeknöpft. Bei der in den Figuren 11a, 11b gezeigten Variante ergibt sich dadurch ein optische Verlängerung des an der Vorhangstange befestigten Einzelteils 10 durch das Einzelteil 40.

Die Figuren 12 und 13 zeigen beispielhaft einen aus vier verschiedenen Einzelteilen 110, 120, 130, 140 zusammengesetzten Vorhang 100 an einem Fenster 60, wobei die Figur 12 die Ansicht von außen, also von der Straße aus und die Figur 13 die Ansicht von innen, d.h. vom Zimmer aus zeigt. Man sieht, daß Haken 170 mit einem ersten gekrümmten Bereich 171 in eine Vorhangstange 50 eingehängt sind und mit einem zweiten gekrümmten Bereich 172 in Öffnungen 116, 126, 136, 146, bspw. Ösen entlang der Oberkanten 111, 121, 131, 141 der Einzelteile 110, 120, 130, 140 eingehängt sind.

In den Figuren 14a bis 17b sind vier Ausführungsbeispiele von Einzelteilen für den in Figur 12 gezeigten erfindungsgemäßen Vorhang schematisch und nicht maßstabsgerecht dargestellt. Die Figuren 14a, 15, 16a und 17a zeigen jeweils die Vorderansicht und die Figuren 14b, 16b und 17b jeweils die Rückansicht der Einzelteile. Die Einzelteile 110 und 130 haben in etwa die Form eines Dreiecks mit gewellter Hypotenuse, wobei das Einzelteil 110 größer als das Einzelteil 130 ist, das Einzelteil 120 hat die Form eines Kreissegments, und das Einzelteil 140 ist rechteckig. Alle Einzelteile 110, 120, 130, 140 bestehen im Ausführungsbeispiel aus mit einer Einlage versteiftem Baumwollstoff, und ihre Schnittkanten 110', 120', 130' und 140' sind mit Baumwollstoft-Schrägband eingefaßt. Es sind aber alle bekannten Stoffe und Materialien, bspw. auch Kunststoffolie u. dgl. zur Herstellung derartiger Einzelteile und zur Einfassung der Schnittkanten geeignet. Die Einzelteile 110, 120, 130, 140 sind vorzugsweise auf ihrer Vorderseite und ihrer Rückseite bedruckt bzw. farbig gestaltet, so daß sie beidseitig verwendbar sind. Die Gestaltung der Vorder- und der Rückseite jedes Einzelteils kann identisch oder verschieden sein. Die Farbgebung von Vorder- und Rückseite eines Einzelteils und der Einzelteile untereinander kann Ton in Ton oder kontrastierend gestaltet sein.

Alle Einzelteile 110, 120, 130, 140 weisen an ihrer Oberkante 111, 121, 131, 141 Öffnungen 116, 126, 136, 146 auf bspw. mit Metall verstärkte Ösen. Die Zahl der Öffnungen pro Einzelteil ist natürlich in das Belieben des Anwenders gestellt und hängt in erster Linie vom Verwendungszweck und von der Größe der Einzelteile ab. Besonders günstig ist es aber, die Öffnungen 116, 126, 136, 146 in einem konstanten Abstand voneinander vorzusehen. Dabei ist ein Abstand von 10 cm von besonders großem Vorteil, da die üblichen Vorhangstangen 50 immer eine Länge aufweisen, die ein Vielfaches von 10cm beträgt Der damit verbundene Vorteil ist aus Figur 18 ersichtlich, in welcher der Vorhang aus Figur 13 nochmals vergrößert und perspektivisch dargestellt ist. Die Einzelteile können zwar selbstverständlich einfach nebeneinander an der Vorhangstange 50 befestigt werden. Figur 18 zeigt eine Variante, bei der die Einzelteile 110, 120, 130, 140 übereinander aufgehängt sind. Dabei werden einzelne Öffnungen 116, 126, 136, 146 der Einzelteile 110, 120, 130, 140 miteinander zur Deckung gebracht und in ein und demselben Haken 170 eingehängt. Die Einzelteile 110, 120, 130, 140 sind somit derart miteinander verknüpft, daß sie nur gemeinsam entlang der Vorhangstange 50 verschoben werden können. Wenn nun die Öffnungen 116, 126, 136, 146 einen konstanten, und zwar immer denselben Abstand zueinander aufweisen, sind alle Öffnungen 116, 126, 136, 146 stets zur Deckung gebracht. Die Einzelteile 110, 120, 130, 140 können also in beliebig vielen Varianten übereinander verschoben werden, so daß sich Vorhänge 100 mit verschiedener Breite ergeben, je nachdem, bis zu welchem Grad die Einzelteile 110, 120, 130, 140 miteinander überlappen. Wenn alle Einzelteile nur nebeneinander aufgehängt werden, ergibt sich eine maximale Vorhangbreite durch Addition der Breiten der jeweiligen Einzelteile. Wenn alle Einzelteile vollständig überlappen, ergibt sich eine minimale Vorhangbreite, die der Breite des breitesten Einzelteiles entspricht. Zwischen diesen beiden Grenzen kann die Breite des Vorhangs 100 schrittweise variiert werden, wobei jeder Schrift dem Abstand zwischen zwei Öffnungen 126, 126, 136, 146 entspricht. Die Breite des Vorhangs 100 kann also jeder beliebigen Fensterbreite angepaßt werden. Derselbe Vorhang 100 kann sowohl an einem breiten Fenster, wobei sich die Einzelteile 110, 120, 130, 140 nur geringfügig oder gar nicht überlappen, oder an einem schmalen Fenster, wobei sich die Einzelteile 110, 120, 130, 140 stark oder maximal überlappen, aufgehängt werden. Daher muß bspw. nach einem Umzug der Vorhang 100 nicht umgenäht werden, um an ein Fenster der neuen Wohnung zu passen.

Wenn der Abstand zwischen den Öffnungen 116, 126, 136, 146 etwa 10cm beträgt, kann die Breite des erfindungsgemäßen Vorhangs 100 wie oben beschrieben in Schriften von 10 cm variiert werden. Das bedeutet, daß der erfindungsgemäße Vorhang 100 in jeder durch die Variation der Überlappung der Einzelteile 110, 120, 130, 140 möglichen Breite an mindestens eine Standard-Vorhangstange 50 paßt, da übliche, käuflich erwerbliche Vorhangstangen eine Breite aufweisen, die ein Vielfaches von 10cm beträgt. Damit kann der erfindungsgemäße Vorhang 100 an jeder vorgegebenen Standard-Vorhangstange 50 aufgehängt werden, indem man lediglich die Überlappung der Einzelteile 110, 120, 130, 140 variiert. Auch dies ist bspw. bei einem Umzug vorteilhaft, wenn in der neuen Wohnung bereits Vorhangstangen 50 vorhanden sind, da ein Umnähen des Vorhangs 100 nicht nötig ist, um in seiner Breite an die neue Vorhangstange 50 angepaßt zu werden.

Dieselben Überlegungen gelten natürlich sinngemäß auch für einen Vorhang 1 mit Schlaufen, wie sie weiter oben beschrieben wurden. Die Schlaufen können nach denselben Rechenregeln beabstandet werden wie die Ösen.

Die Figuren 19 und 20 zeigen im Detail einen Haken 170, wie er für den erfindungsgemäßen Vorhang 100 verwendet wird. Der Haken 170 ist aus einem Stück gebogen und weist einen halbkreisförmigen Querschnitt auf. Aus diesem Querschnitt ergibt sich eine flache Seite 171 und eine gewölbte Seite 172 des Hakens 170. Der Haken 170 ist zu zwei gekrümmten Bereichen 173, 174 gebogen, wobei sich aus dem Querschnitt ergibt, daß einer der Bereiche 173 eine flache Innenseite und eine gewölbte Außenseite und der andere Bereich 174 gerade umgekehrt eine gewölbte Innenseite und eine flache Außenseite aufweist. Vorzugsweise ist der Bereich 174 mit der gewölbten Innenseite und der flachen Außenseite kleiner als der Bereich 173 mit der flachen Innenseite und der gewölbten Außenseite.

Der gekrümmte Bereich 174 mit der gewölbten Innenseite und der flachen Außenseite dient zum Einhängen der Öffnungen 116, 126, 136, 146 der Einzelteile 110, 120, 130, 140. Die gewölbte Innenseite bewirkt, daß die Öffnungen 116, 126, 136, 146 leichter eingehängt werden können und sich besser in den gekrümmten Bereich 174 einfügen, da die Wölbung der Innenseite des gekrümmten Bereichs 174 sich an der Wölbung der Innenkanten der Öffnungen 116, 126, 136, 146 anschmiegt, leicht daran entlanggleitet und sich nicht verhakt. Der gekrümmte Bereich 173 mit der flachen Innenseite und der gewölbten Außenseite dient dagegen zum Einhängen der Haken 170 in die Vorhangstange 50. Da die Innenseite flach ist, paßt der Bereich 173 problemlos an Vorhangstangen 50 mit verschieden großem Durchmesser, wobei die flache Innenseite an der Oberfläche der Vorhangstange 50 anliegt.

Somit können mit einem Vorhang 1 oder einem Vorhang 100 aus mehreren Einzelteilen Vorhänge mit verschiedener Breite und variablen Designs einfach und unkompliziert an Fenster 60 unterschiedlicher Breite und an Vorhangstangen 50 mit beliebiger Breite und Durchmesser gehängt werden. Dadurch ergibt sich eine praktisch grenzenlose Variationsbreite.

## Patentansprüche

1. Vorhang (1, 100) bestehend aus zwei oder mehr Einzelteilen (10, 20, 30, 40, 110, 120, 130, 140), dadurch gekennzeichnet, daß jedes Einzelteil (10, 20, 30, 40, 110, 120, 130, 140) entlang mindestens einer Kante (11, 21, 31, 41, 111, 112, 113, 114) ein oder mehrere Aufhängvorrichtungen aufweist, wobei die Einzelteile (10, 20, 30, 40, 110, 120, 130, 140) mittels der Aufhängvorrichtungen nebeneinander, übereinander, aneinander oder ineinander aufgehängt sind.

2. Vorhang nach Anspruch 1, dadurch gekennzeichnet, daß jedes Einzelteil (10, 20, 30, 40) entlang mindestens einer Kante (11, 21, 31, 41) ein oder mehrere Kordelschlaufen und/oder ein oder mehrere Schlaufen (16, 26, 36, 46) mit mindestens einem Knopfloch (17, 18; 27, 28; 37, 38; 47, 48) sowie auf seiner Vorderseite (12, 22, 32, 42) und seiner Rückseite (13, 23, 33, 43) ein oder mehrere Knöpfe (14, 15; 24, 25; 34, 35; 44, 45) aufweist, wobei zur Befestigung eines Einzelteils (10, 20, 30, 40) an einer Stange (50) die Kordelschlaufen und/oder Schlaufen dieses Einzelteils um die Stange (50) geschlungen und an mindestens einen Knopf geknöpft sind, wobei vorzugsweise die vorderen Knöpfe (14, 24, 34, 44) und die hinteren Knöpfe (15, 25, 35, 45) einander gegenüberliegend angeordnet sind und/oder vorzugsweise jede Kordelschlaufe und/oder Schlaufe genau über einem vorderen und/oder einem hinteren Knopf angeordnet ist.

3. Vorhang nach Anspruch 2, dadurch gekennzeichnet, daß die Einzelteile (10, 20, 30, 40) Schlaufen (16, 26, 36, 46) mit je zwei oder mehr übereinander angeordneten Knopflöchern (17, 18; 27, 28; 37, 38; 47, 48) aufweisen, wobei vorzugsweise die über die Stange (50) geschlungenen Schlaufen (16, 26, 36, 46) mit zwei oder mehr Knopflöchern (17, 18; 27, 28; 37, 38; 47, 48) an einen Knopf des jeweiligen Einzelteiles geknüpft sind.

4. Vorhang nach einem der Ansprüche 2 bis 3, dadurch gekennzeichnet, daß die Kordelschlaufen und/oder Schlaufen (16, 26, 36, 46) des oder der an der Stange (50) befestigten Einzelteile (10, 20, 30, 40) von hinten um die Stange (50) geschlungen sind und an einem vorderen Knopf (14, 24, 34, 44) des Einzelteils geknöpft sind oder von vorn um die Stange (50) geschlungen sind und an einem hinteren Knopf (15, 25, 35, 45) des Einzelteils geknöpft sind.

5. Vorhang nach einem der Ansprüche 2 bis 4, dadurch gekennzeichnet, daß zwei Einzelteile (30, 40) übereinander befestigt sind, wobei jede Schlaufe (36) des vorderen Einzelteils (30) von vorn um die Stange (50) geschlungen ist und mit mindestens einem Knopfloch (37, 38) an einen vorderen Knopf (44) des hinteren Einzelteils (40) geknöpft ist, während jede Schlaufe (46) des hinteren Einzelteils (40) von hinten um die Stange (50) geschlungen ist und mit mindestens einem Knopfloch (47, 48) an einen vorderen Knopf (34) des vorderen Einzelteils (30) geknöpft ist.

6. Vorhang nach Anspruch 5, dadurch gekennzeichnet, daß jede Schlaufe (36) des vorderen Einzelteils (30) mit genau einem Knopfloch (37) an einen vorderen Knopf (44) des hinteren Einzelteils (40) geknöpft ist und mit dem verbleibenden Knopfloch (38) an einen hinteren Knopf (35) des vorderen Einzelteils (30) geknöpft ist.

7. Vorhang nach einem der Ansprüche 2 bis 6, dadurch gekennzeichnet, daß zwei oder mehr Einzelteile (10, 20, 30, 40) aneinander befestigt sind, wobei die Schlaufen des unteren Einzelteils an den Knöpfen des oberen Einzelteils geknöpft sind.

8. Vorhang nach Anspruch 1, dadurch gekennzeichnet, daß jedes Einzelteil (110, 120, 130, 140) entlang mindestens einer Kante (111, 121, 131, 141) ein oder mehrere Öffnungen (116, 126, 136, 146) aufweist, wobei zur Befestigung eines Einzelteils (110, 120, 130, 140) an einer Stange (50) in alle oder einen Teil der Öffnungen (116, 126, 136, 146) Haken (170) eingehängt sind, wobei die Haken (170) eine flache Seite (171) und eine gewölbte Seite (172) aufweisen.

9. Vorhang nach Anspruch 8, dadurch gekennzeichnet, daß die Haken (170) einen ersten gekrümmten Bereich (173) und einen zweiten gekrümmten Bereich (174) aufweisen, wobei im ersten gekrümmten Bereich (173) die flache Seite (171) nach innen und im zweiten gekrümmten Bereich (174) nach außen gerichtet ist, wobei vorzugsweise die Haken (170) mit ihrem ersten gekrümmten Bereich (173) an der Stange (50) und mit ihrem zweiten gekrümmten Bereich (174) in die Öffnungen (116, 126, 136, 146) der Einzelteile (110, 120, 130, 140) eingehängt sind.

10. Vorhang nach einem der Ansprüche 8 oder 9, dadurch gekennzeichnet, daß der erste gekrümmte Bereich (173) einen größeren Innendurchmesser aufweist als der zweite gekrümmte Bereich (174).

11. Vorhang nach einem der Ansprüche 8 bis 10, dadurch gekennzeichnet, daß zwei oder mehr Einzelteile (110, 120, 130, 140) so an der Stange (50) befestigt sind, daß eine oder mehrere der Öffnungen (116, 126, 136, 146) in Deckung gebracht und in denselben Haken (170) eingehängt sind.

12. Vorhang nach einem der vorhergehenden Ansprüche, dadurch gekennzeichnet, daß die Öffnungen (116, 126, 136, 146) und/oder die Schlaufen einen konstanten Abstand, vorzugsweise 10 cm, zueinander aufweisen.

13. Vorhang nach einem der vorhergehenden Ansprüche, dadurch gekennzeichnet, daß die Einzelteile (10, 20, 30, 40) beidseitig verwendbar sind.

14. Vorhang nach einem der vorhergehenden Ansprüche, dadurch gekennzeichnet, daß die Einzelteile (10, 20, 30, 40, 110, 120, 130, 140) aus einem oder mehreren beliebigen flächigen Materialien, insbesondere Baumwollstoff, Batist, Voile, Vlies, Organza, Ausbrennern bestehen und/oder mit einer Einlage fixiert sind.

15. Vorhang nach einem der vorhergehenden Ansprüche, dadurch gekennzeichnet, daß die Schnittkanten der Einzelteile (10, 20, 30, 40, 110, 120, 130, 140) mit einem Band, vorzugsweise mit Baumwollstoff-Schrägband eingefaßt sind.

16. Einzelteil für einen Vorhang, dadurch gekennzeichnet, daß es Teil eines Vorhangs nach einem der Ansprüche 1 bis 15 ist.

17. Haken für einen Vorhang nach einem der Ansprüche 8 bis 16 bzw. für ein Einzeiteil nach Anspruch 16.
